# EUROPÄISCHE PATENTSCHRIFT

(11) **EP 1 474 216 B1**
(45) Veröffentlichungstag und Bekanntmachung des Hinweises auf die Patenterteilung: **29.06.2005**
(21) Anmeldenummer: 03734673.1
(22) Anmeldetag: 16.01.2003
(51) Int. Cl.: A63H 19/32, A63H 19/34, A63H 33/06, A63H 18/02

(54) **LICHTSIGNALVORRICHTUNG FÜR EINE MODELLBAHN**
LIGHT SIGNAL DEVICE FOR A MODEL TRACK
DISPOSITIF DE SIGNALISATION POUR MODELE REDUIT DE VOIE

(30) Priorität: 30.01.2002 DE 10204542
(43) Veröffentlichungstag der Anmeldung: 10.11.2004
(73) Patentinhaber: Gebrüder Märklin & Cie. Gesellschaft mit beschränkter Haftung, 73037 Göppingen (DE)
(72) Erfinder: CZERWONKA, Ralf, 73111 Lauterstein (DE); LÜCKE, Alexander, 73066 Uhingen (DE); NICKL, Klaus-Peter, 73033 Göppingen (DE)
(74) Vertreter: Karrais, Martin, Dr.
(86) Internationale Anmeldenummer: PCT/EP2003/000389
(87) Internationale Veröffentlichungsnummer: WO 2003/063992

(56) Entgegenhaltungen:
- EP-A- 0 104 315
- DE-A- 3 423 556
- DE-A- 19 834 884
- DE-B- 1 253 620

## Beschreibung

Die Erfindung betrifft eine Lichtsignalvorrichtung für eine Modellbahn, insbesondere für eine Modelleisenbahn, mit einem elektrische Anschlußelemente aufweisenden Sockel und mit mindestens einem Signalkopf, der eine Signalschaltung aufweist sowie einen Decoder zum Decodieren digitaler elektrischer Steuersignale und elektrische Leuchtelemente, die mit der Signalschaltung und dem Decoder verbunden sind, wobei die Signalschaltung und der Decoder in einen mikroelektronischen Schaltkreis integriert sind.

Lichtsignalvorrichtungen mit einem Decoder und einer Signalschaltung sind bei digitalen Modellbahnen bekannt. Der Decoder ist üblicherweise als separate Schalteinheit ausgestaltet und steuert die meist am Sockel der Lichtsignalvorrichtung angeordnete Signalschaltung an. Über mehrere Verbindungsleitungen steht die Signalschaltung mit den elektrischen Leuchtelementen, üblicherweise Leuchtdioden, des Signalkopfes in elektrischer Verbindung. Der Signalkopf ist meist an einem Mast gehalten, und die Verbindungsleitungen verlaufen entlang des Mastes. Der Signalkopf ist hierbei üblicherweise als Vorsignal oder als Hauptsignal ausgestaltet und kann eine Vielzahl von elektrischen Leuchtelementen aufweisen. Dies erfordert viele Verbindungsleitungen und ist mit einem nicht unerheblichen Platzbedarf verbunden. Dies steht einer vorbildgerechten Nachbildung eines Lichtsignales entgegen.

Aus der DE 34 23 556 A1 ist eine Lichtsignalvorrichtung für eine Modelleisenbahn bekannt, bei der die Signalschaltung und der Decoder in Form eines mikroelektronischen Schaltkreises ausgestaltet und in den Signalkopf integriert sind.

Aufgabe der vorliegenden Erfindung ist es, eine Lichtsignalvorrichtung der eingangs genannten Art derart weiterzubilden, daß unterschiedlichste Signalbilder kostengünstig möglichst vorbildgerecht nachgebildet werden können.

Diese Aufgabe wird bei einer Lichtsignalvorrichtung der gattungsgemäßen Art erfindungsgemäß dadurch gelöst, daß der in den Signalkopf integrierte mikroelektronische Schaltkreis einen Festwertspeicher umfaßt zum Abspeichern unterschiedlicher Signalbilder.

Erfindungsgemäß umfaßt der Signalkopf nicht nur die Leuchtelemente, sondern er weist auch die die Leuchtelemente ansteuernde Signalschaltung sowie den zugeordneten Decoder auf. Dies ermöglicht es, dem Signalkopf über die Anschlußelemente einen seriellen Datenstrom zuzuführen. Die darin enthaltenen Steuersignale werden dann vom Decoder erkannt, der die Signalschaltung entsprechend ansteuert. Die Anzahl der Verbindungsleitungen kann dadurch erheblich reduziert werden. Dies wiederum hat zur Folge, daß das Lichtsignal vorbildgerechter nachgebildet werden kann, insbesondere kann ein gegebenenfalls zum Einsatz kommender Mast einen sehr zierlichen, filigranen Aufbau aufweisen.

Gemäß der Erfindung sind die Signalschaltung und der Decoder in einen mikroelektronischen Schaltkreis integriert. Dies ermöglicht eine sehr platzsparende Ausgestaltung der die Leuchtelemente ansteuernden elektronischen Bauelemente innerhalb des Signalkopfes, so daß dieser vorbildgerecht nachgebildet werden kann.

Außerdem ist gemäß der Erfindung vorgesehen, daß der mikroelektronische Schaltkreis einen Festwertspeicher umfaßt zum Abspeichern unterschiedlicher Signalbilder. Dadurch kann der mikroelektronische Schaltkreis in hoher Stückzahl gefertigt werden und für Signalköpfe zum Einsatz kommen, die unterschiedlichste Signalbilder anzeigen. Die Herstellungskosten der Lichtsignalvorrichtung können dadurch erheblich vermindert werden.

Von besonderem Vorteil ist es, wenn der Signalkopf über eine zweipolige Leitungsverbindung mit den am Sockel angeordneten Anschlußelementen verbunden ist, denn dadurch wird die Ausgestaltung des Uchtsignales durch die erforderliche Leitungsverbindung praktisch nicht beeinträchtigt.

Es kann vorgesehen sein, daß der Signalkopf am Sockel gehalten ist, beispielsweise zur Nachbildung eines Gleissperrsignales. Alternativ kann vorgesehen sein, daß der Signalkopf an einem Träger gehalten ist, der am Sockel festgelegt ist. Der Träger kann beispielsweise als eine Modellfahrbahn, insbesondere ein Modellgleis, überspannende portalartige Brücke oder auch als Mast ausgestaltet sein. Besonders vorteilhaft ist es, wenn die elektrische Leitungsverbindung in den Träger integriert ist. So kann beispielsweise vorgesehen sein, daß der Träger aus einem Metall-Isolator-Verbundwerkstoff gebildet ist, vorzugsweise einen schichtweisen Aufbau aufweist. Die über den Isolator elektrisch voneinander isolierten metallischen Bereiche des Trägers können dann jeweils die Funktion eines elektrischen Leiters übernehmen, über den die elektrischen Anschlußelemente mit dem Signalkopf in Verbindung stehen.

Bei einer besonders bevorzugten Ausführungsform der erfindungsgemäßen Lichtsignalvorrichtung ist vorgesehen, daß am Träger mehrere Signalköpfe gehalten sind. So kann beispielsweise vorgesehen sein, daß der Träger ein Hauptsignal trägt und zusätzlich ein Vorsignal.

Von Vorteil ist es hierbei, wenn zumindest ein Signalkopf mit dem Träger lösbar verbindbar ist. Vorzugsweise ist dieser Signalkopf an den Träger anklippsbar. Hierzu kann eine Rastverbindung zum Einsatz kommen mit Rastvorsprüngen, die in zugeordnete Rastaufnahmen einrasten. Die Rastvorsprünge können beispielsweise am Träger gehalten sein, während der Signalkopf die zugeordneten Rastaufnahmen aufweist. Von Vorteil ist es hierbei, wenn die Rastvorsprünge einstückig mit dem Träger verbunden sind.

Mittels des in den Signalkopf integrierten Decoders können digitale Steuerbefehle decodiert und an die zugeordnete Signalschaltung weitergeleitet werden. Hierzu wird dem Decoder beim erstmaligen Anschließen eine Adresse zugeordnet. Von besonderem Vorteil ist es, wenn dem Decoder mehrere Adressen zuordnenbar sind, beispielsweise mittels mechanischer Schaltelemente oder durch elektronische Programmierung. Die mehrfache Adresseinstellung des Decoders ermöglicht eine funktionelle Verknüpfung unterschiedlicher Steuerbefehle. So können beispielsweise die Steuerbefehle eines am Träger gehaltenen Vorsignales mit den Steuerbefehlen des am selben Träger gehaltenen Hauptsignales verknüpft werden, um auf diese Weise sicherzustellen, daß das Signalbild des Vorsignales durch das Signalbild des am selben Träger gehaltenen Hauptsignales beeinflußt werden kann. Dies ermöglicht eine vorbildgerechte Ansteuerung der Signale. So kann beispielsweise sichergestellt werden, daß ein am Träger des Hauptsignales montiertes Vorsignal gar kein Signalbild zeigt, also dunkel bleibt, wenn das Hauptsignal "HALT" zeigt. Die mehrfache Adresseinstellung der Decoder ermöglicht auch weitere Verknüpfungen, beispielsweise dergestalt, daß das Signal des Hauptsignales mit der Stellung einer zugeordneten Weiche verknüpft ist dergestalt, daß je nach Weichenstellung "Fahrt" oder "Langsamfahrt" am Hauptsignal erscheint.

Vorzugsweise umfaßt die Lichtsignalvorrichtung eine Steuereinrichtung, die mit den Anschlußelementen verbindbar ist und die ein Verknüpfungsglied aufweist zum Verknüpfen der Steuersignale mehrerer an einem Träger gehaltener Signalköpfe. Die Steuereinrichtung kann beispielsweise als Unterflureinrichtung ausgestaltet sein, die unterhalb eines Gleisabschnittes positionierbar ist.

Besonders günstig ist es, wenn die Steuereinrichtung einen Decoder mit mehrfacher Adresseinstellung umfaßt. Die Adresseinstellung erfolgt vorzugsweise mittels einer Abfrageeinheit, die die Adressen abfrägt der Decoder, die in die am Träger gehaltenen Signalköpfe integriert sind. Wird beispielsweise zusätzlich zu einem Hauptsignal ein Vorsignal am Träger angebracht, so wird dies von der Abfrageeinheit erkannt, da die Abfrageeinheit beim Anbringen eines Signalkopfes (zum Beispiel des Vorsignales) am Träger und der sich damit ausbildenden elektrischen Verbindung des Signalkopfes mit der Steuereinrichtung die Adresse des Signalkopfdecoders abfrägt und diese Adresse als Zusatzadresse dem Decoder der Steuereinrichtung vorgibt. Der Decoder der Steuereinrichtung reagiert folglich auf sämtliche Adressen der zugeordneten, am Träger gehaltenen Decoder, so daß letztere bei der Montage am Träger nicht jeweils programmiert werden müssen. Mittels des Verknüpfungsgliedes können die Steuersignale der am Träger gehaltenen Signalköpfe in der voranstehend genannten Weise verknüpft werden, um einander widersprechende Signalbilder zu verhindern.

Um die Fahrt einer Modellokomotive zu beeinflussen, die entlang eines der Lichtsignalvorrichtung zugeordneten Gleisabschnittes fährt, ist bei einer bevorzugten Ausgestaltung vorgesehen, daß die Steuereinrichtung an den Gleisabschnitt anschließbar ist. Dadurch kann sichergestellt werden, daß die Fahrt einer Modellokomotive abgebremst und die Lokomotive spätestens in Höhe eines Trägers der Lichtsignalvorrichtung gestoppt wird, wenn ein am Träger gehaltenes Hauptsignal "HALT" zeigt.

Die nachfolgende Beschreibung zweier bevorzugter Ausführungsbeispiele der Erfindung dient im Zusammenhang mit der Zeichnung der näheren Erläuterung. Es zeigen:
- Figur 1:: eine Explosionsdarstellung einer erfindungsgemäßen Uchtsignalvorrichtung mit einem an einem Mast gehaltenen Hauptsignal und
- Figur 2:: eine Vorderansicht eines Mastes einer erfindungsgemäßen Lichtsignalvorrichtung mit einem Hauptsignal und einem Vorsignal.

In Figur 1 ist in schematischer Darstellung eine insgesamt mit dem Bezugszeichen 10 belegte Lichtsignalvorrichtung illustriert, die einen an einem Sockel 12 gehaltenen Träger in Form eines Mastes 14 umfaßt, an dessen dem Sockel 12 abgewandten oberen Ende ein Signalkopf 16 mit einem Signalbildträger 17, einer Leiterplatte 18 und einem Signalkorb 19 gehalten ist. Der Signalbildträger 17, die Leiterplatte 18 und der Signalkorb 19 können unter Zwischenschaltung des oberen Endes des Mastes 14 aufeinander gesteckt werden. Der Signalbildträger 17 weist im dargestellten Ausführungsbeispiel gemäß Figur 1 insgesamt sechs überdachte Leuchtöffnungen 21 auf, denen jeweils eine an der Leiterplatte 18 festgelegte Leuchtdiode 22 zugeordnet ist.

Auf ihrer dem Signalbildträger 17 abgewandten Rückseite trägt die Leiterplatte 18 einen mikroelektronischen Schaltkreis 24, der einen blockschaltartig dargestellten Decoder 26 sowie eine ebenfalls blockschaltartig dargestellte Signalschaltung 27 ausbildet. Letztere steht über übliche und deshalb in der Zeichnung nicht dargestellte Leiterbahnen, die entlang der Rückseite der Leiterplatte 18 verlaufen, mit den Leuchtdioden 22 in elektrischer Verbindung.

Der Mast 14 weist einen filigranen Aufbau auf mit einer Vielzahl von Öffnungen 29 und ist als Metall-Isolator-Verbundwerkstoff ausgebildet mit zwei Metallschichten 31, 32, zwischen denen eine Isolationsschicht verläuft. Die beiden Metallschichten 31 und 32 bilden jeweils einen elektrischen Leiter, über den der mikroelektronische Schaltkreis 24 mit am Sockel 12 angeordneten elektrischen Kontaktstiften 34, 35 (siehe Figur 2) verbunden ist.

An die elektrische Anschlußelemente ausbildenden Kontaktstifte 34, 35 ist eine zweipolige Verbindungsleitung 37 angeschlossen, die eine elektrische Verbindung herstellt zu einer externen Steuereinrichtung 40, die bei Einsatz der Lichtsignalvorrichtung 10 bei einer Modelleisenbahn unterhalb eines Gleisabschnittes der Modelleisenbahn positionierbar ist. Die Steuereinrichtung 40 umfaßt einen Steuerdecoder 41 sowie eine Abfrage- und Verknüpfungseinheit 42. Außerdem weist sie zwei Steckerleisten 43, 44 auf, die über an sich bekannte und deshalb in der Zeichnung nicht dargestellte Verbindungsleitungen mit dem Decoder 41 verbunden sind und an die beispielsweise ein Gleisabschnitt und/oder eine Weiche einer Modelleisenbahn anschließbar ist. Der Gleisabschnitt kann hierbei gleichzeitig die Verbindung der Steuereinrichtung 40 mit einer Steuerzentrale der Modelleisenbahn bereitstellen.

Über die Steuereinrichtung 40 läßt sich in Abhängigkeit vom Signal, das am Signalkopf 16 angezeigt wird, die Fahrt einer Modelleisenbahnlokomotive beeinflussen, die entlang des über die Steckerleiste 43 oder 44 mit der Steuereinrichtung 40 verbundenen Gleisabschnitts fährt. Wird am Signalkopf 16 das Signal "HALT" angezeigt, so wird die entlang des zugeordneten Gleisabschnittes fahrende Modellokomotive abgebremst und schließlich gestoppt. Zusätzlich kann an die Steckerleisten 43 und 44 eine Weiche angeschlossen werden, wobei das Steuersignal der Weiche mit dem Steuersignal für den Signalkopf 16 verknüpft wird. Hierzu wird von der Abfrage- und Verknüpfungseinheit 42 die Adresse des in der Zeichnung nicht dargestellten, an sich bekannten Decoders der Weiche abgefragt, diese Adresse wird ebenso wie die Adresse des in den Signalkopf 16 integrierten Decoders 26 dem Steuerdecoder 41 vorgegeben, so daß dieser auf beide Steuersignale reagiert und die Steuersignale in der Abfrage- und Verknüpfungseinheit 42 zur Ansteuerung der Signalschaltung 27 miteinander verknüpft werden können. Dies gibt die Möglichkeit, je nach Stellung der mit der Steuereinrichtung 40 verbundenen Weiche am Signalkopf 16 ein Signal "FAHRT' oder "LANGSAMFAHRT" anzuzeigen.

In Figur 2 ist eine alternative Ausführungsform einer insgesamt mit dem Bezugszeichen 50 belegten Lichtsignalvorrichtung dargestellt, bei der ebenfalls die Steuereinrichtung 40 zum Einsatz kommt, so daß diesbezüglich vollinhaltlich auf die voranstehenden Erläuterungen Bezug genommen wird. Aus Gründen der Vereinfachung wurde die Steuereinrichtung 40 in Figur 2 nicht nochmals wiedergegeben. Die Lichtsignalvorrichtung 50 umfaßt einen Sockel 52, der an seinem unteren Ende entsprechend dem voranstehend erläuterten Sockel 12 zwei Kontaktstifte 34 und 35 aufweist. Der Sockel 52 trägt einen Mast 54, der ebenfalls als Metall-Isolator-Verbundwerkstoff ausgestaltet ist und zwei Metallschichten umfaßt, zwischen denen sich ein elektrischer Isolator erstreckt, so daß die beiden Metallschichten eine zweipolige Verbindungsleitung ausbilden.

An seinem oberen Ende trägt der Mast 54 einen ersten Signalkopf 56, der ein Hauptsignal nachbildet, sowie einen zweiten Signalkopf 58, der ein Vorsignal nachbildet. Entsprechend dem voranstehend unter Bezugnahme auf Figur 1 erläuterten Signalkopf 16 umfassen auch die Signalköpfe 56 und 58 jeweils einen Decoder und eine Signalschaltung, die mit entsprechenden Leuchtdioden der Signalköpfe 56 bzw. 58 verbunden ist. Über den eine zweipolige Verbindungsleitung ausbildenden Mast 54 können den Decodern der Signalköpfe 56 und 58 digitale Steuersignale sowie eine elektrische Versorgungsspannung zugeführt werden.

Über die Kontaktstifte 34 und 35 können die Signalköpfe 56 und 58 entsprechend dem voranstehend erläuterten Signalkopf 16 mit der Steuereinrichtung 40 verbunden werden. Anschließend werden von der Abfrage- und Verknüpfungseinheit 42 die Adressen der Decoder 56 und 58 abgefragt und diese dem Steuerdecoder 41 der Steuereinrichtung 40 vorgegeben. Beim Betrieb der Lichtsignalvorrichtung 50 werden dann die Steuersignale, die für die Signalköpfe 56 und 58 bestimmt sind, von der Abfrage- und Verknüpfungseinheit 42 derart verknüpft, daß an dem ein Vorsignal nachbildenden zweiten Signalkopf 58 kein Signalbild angezeigt werden kann, das dem ein Hauptsignal nachbildenden ersten Signalkopf 56 widerspricht.

Der zweite Signalkopf 58 kann an den Mast 54 angeklippst und jederzeit wieder vom Mast 54 entfernt werden. Da die Kontaktstifte 34 und 35 periodisch mit einem Abfragesignal der Abfrage- und Verknüpfungseinheit 42 beaufschlagt werden, wird das Befestigen bzw. Lösen des zweiten Signalkopfes 58 ohne weiteres von der Steuereinrichtung 40 erkannt, ohne daß eine weitere Programmierung erfolgen muß.

## Patentansprüche

1. Lichtsignalvorrichtung für eine Modellbahn, insbesondere für eine Modelleisenbahn, mit einem elektrische Anschlußelemente (34, 35) aufweisenden Sockel (12; 52) und mit mindestens einem Signalkopf (16; 56; 58), der eine Signalschaltung (27) aufweist sowie einen Decoder (26) zum Decodieren digitaler elektrischer Steuersignale und elektrische Leuchtelemente, die mit der Signalschaltung (27) und dem Decoder (26) verbunden sind, wobei die Signalschaltung (27) und der Decoder (26) in einen mikroelektronischen Schaltkreis (24) integriert sind, **dadurch gekennzeichnet, daß** der mikroelektronische Schaltkreis (24) einen Festwertspeicher umfaßt zum Abspeichern unterschiedlicher Signalbilder.

2. Lichtsignalvorrichtung nach Anspruch 1, **dadurch gekennzeichnet, daß** der Signalkopf (16; 56; 58) über eine zweipolige Leitungsverbindung mit den Anschlußelementen verbunden ist.

3. Lichtsignalvorrichtung nach Anspruch 2, **dadurch gekennzeichnet, daß** der Signalkopf (16; 56; 58) an einem Träger (14; 54) gehalten ist, der am Sockel (12; 52) festgelegt ist, und daß die elektrische Leitungsverbindung in den Träger (14; 54) integriert ist.

4. Lichtsignalvorrichtung nach Anspruch 3, **dadurch gekennzeichnet, daß** der Träger (14; 54) aus einem Metall-Isolator-Verbundwerkstoff gebildet ist.

5. Lichtsignalvorrichtung nach einem der voranstehenden Ansprüche, **dadurch gekennzeichnet, daß** an einem am Sockel (12; 52) festgelegten Träger (54) mehrere Signalköpfe (56, 58) gehalten sind.

6. Lichtsignalvorrichtung nach Anspruch 5, **dadurch gekennzeichnet, daß** zumindest ein Signalkopf (58) mit dem Träger (54) lösbar verbindbar ist.

7. Lichtsignalvorrichtung nach Anspruch 6, **dadurch gekennzeichnet, daß** der lösbar verbindbare Signalkopf (58) an den Träger (54) anklippsbar ist.

8. Lichtsignalvorrichtung nach einem der voranstehenden Ansprüche, **dadurch gekennzeichnet, daß** dem in den Signalkopf (16; 56; 58) integrierten Decoder (26) mehrere Adressen zuordnenbar sind.

9. Lichtsignalvorrichtung nach einem der voranstehenden Ansprüche, **dadurch gekennzeichnet, daß** die Lichtsignalvorrichtung (10; 50) eine Steuereinrichtung (40) umfaßt, die mit den Anschlußelementen (34, 35) verbindbar ist und die ein Verknüpfungsglied (42) aufweist zum Verknüpfen der Steuersignale mehrerer an einem Träger (54) gehaltener Signalköpfe (56, 58).

10. Lichtsignalvorrichtung nach Anspruch 9, **dadurch gekennzeichnet, daß** die Steuereinrichtung (40) einen Decoder (41) mit mehrfacher Adresseinstellung umfaßt.

11. Lichtsignalvorrichtung nach Anspruch 9 oder 10, **dadurch gekennzeichnet, daß** die Steuereinrichtung (40) eine Abfrageeinheit (42) umfaßt zum Abfragen der Adressen der Decoder (26), die in die am Träger (54) gehaltenen Signalköpfe (56, 58) integriert sind.

12. Lichtsignalvorrichtung nach Anspruch 9, 10 oder 11, **dadurch gekennzeichnet, daß** die Steuereinrichtung (40) an einen der Uchtsig-nalvorrichtung (10; 50) zugeordneten Gleisabschnitt anschließbar ist zur Beeinflussung der Fahrt einer entlang des Gleisabschnitts verfahrbaren Modellokomotive.

## Claims

1. Light signal device for a model track, in particular for a model train track, comprising a pedestal (12; 52) with electrical connecting elements (34, 35) and comprising at least one signal head (16; 56; 58) which has a signal circuit (27) and a decoder (26) for decoding digital electrical control signals and electrical luminous elements which are connected to the signal circuit (27) and the decoder (26), wherein the signal circuit (27) and the decoder (26) are integrated in a microelectronic circuit (24), **characterized in that** the microelectronic circuit (24) comprises a read-only memory for storing different signal aspects.

2. Light signal device according to Claim 1, **characterized in that** the signal head (16; 56; 58) is connected to the connecting elements via a two-pole line connection.

3. Light signal device according to Claim 2, **characterized in that** the signal head (16; 56; 58) is held on a support (14; 54) which is fixed to the pedestal (12; 52), and **in that** the electrical line connection is integrated in the support (14; 54).

4. Light signal device according to Claim 3, **characterized in that** the support (14; 54) is formed from a metal insulator composite material.

5. Light signal device according to one of the preceding claims, **characterized in that** a number of signal heads (56, 58) are held on a support (54) fixed to the pedestal (12; 52).

6. Light signal device according to Claim 5, **characterized in that** at least one signal head (58) can be releasably connected to the support (54).

7. Light signal device according to Claim 6, **characterized in that** the releasably connectable signal head (58) can be clipped onto the support (54).

8. Light signal device according to one of the preceding claims, **characterized in that** a number of addresses can be assigned to the decoder (26) integrated in the signal head (16; 56; 58).

9. Light signal device according to one of the preceding claims, **characterized in that** the light signal device (10; 50) comprises a control device (40) which can be connected to the connecting elements (34; 35) and has a logic element (42) for linking the control signals of a number of signal heads (56, 58) held on a support (54).

10. Light signal device according to Claim 9, **characterized in that** the control device (40) comprises a decoder (41) with multiple address setting.

11. Light signal device according to Claim 9 or 10, **characterized in that** the control device (40) comprises an interrogation unit (42) for interrogating the addresses of the decoders (26) which are integrated in the signal heads (56, 58) held on the support (54).

12. Light signal device according to Claim 9, 10 or 11, **characterized in that** the control device (40) can be connected to a track section assigned to the light signal device (10; 50) in order to influence the journey of a model train which can be moved along the track section.

## Revendications

1. Dispositif de signalisation lumineuse pour train miniature, en particulier pour modèle réduit de chemin de fer, comprenant une embase (12 ; 52), qui comporte des éléments de raccordement électrique (34, 35), et au moins une tête de signalisation (16 ; 56 ; 58) qui comporte un circuit de signalisation (27) ainsi qu'un décodeur (26) pour décoder des signaux de commande électriques numériques et des éléments d'éclairage électriques qui sont reliés au circuit de signalisation (27) et au décodeur (26), le circuit de signalisation (27) et le décodeur (26) étant intégrés dans un circuit microélectronique (24), **caractérisé en ce que** le circuit microélectronique (24) comporte une mémoire ROM pour la mémorisation des différentes indications de signal.

2. Dispositif de signalisation lumineuse selon la revendication 1, **caractérisé en ce que** la tête de signalisation (16 ; 56 ; 58) est reliée aux éléments de raccordement par une liaison câblée bipolaire.

3. Dispositif de signalisation lumineuse selon la revendication 2, **caractérisé en ce que** la tête de signalisation (16 ; 56 ; 58) est supportée par un même support (14 ; 54) qui est fixé à l'embase (12 ; 52), et **en ce que** la liaison câblée électrique est intégrée dans le support (14 ; 54).

4. Dispositif de signalisation lumineuse selon la revendication 3, **caractérisé en ce que** le support (14 ; 54) est constitué d'un composite métal/isolant.

5. Dispositif de signalisation lumineuse selon l'une des revendications précédentes, **caractérisé en ce que** plusieurs têtes de signalisation (56, 58) sont supportées par un support (54) fixé à l'embase (12 ; 52).

6. Dispositif de signalisation lumineuse selon la revendication 5, **caractérisé en ce qu'**au moins une tête de signalisation (58) peut être reliée de façon amovible au support (54).

7. Dispositif de signalisation lumineuse selon la revendication 6, **caractérisé en ce que** la tête de signalisation (58) pouvant être reliée de façon amovible est encliquetable sur le support (54).

8. Dispositif de signalisation lumineuse selon l'une des revendications précédentes, **caractérisé en ce que** plusieurs adresses peuvent être associées au décodeur (26) intégré dans la tête de signalisation (16 ; 56 ; 58).

9. Dispositif de signalisation lumineuse selon l'une des revendications précédentes, **caractérisé en ce que** le dispositif de signalisation lumineuse (10 ; 50) comporte un dispositif de commande (40) qui peut être relié aux éléments de raccordement (34, 35) et qui comporte un élément logique (42) destiné à combiner les signaux de commande de plusieurs têtes de signalisation (56, 58) supportées par un même support (54).

10. Dispositif de signalisation lumineuse selon la revendication 9, **caractérisé en ce que** le dispositif de commande (40) comporte un décodeur (41) doté d'un réglage d'adresses multiple.

11. Dispositif de signalisation lumineuse selon la revendication 9 ou 10, **caractérisé en ce que** le dispositif de commande (40) comporte une unité d'interrogation (42) destinée à interroger les adresses des décodeurs (26) qui sont intégrés dans les têtes de signalisation (56, 58) supportées par le support (54).

12. Dispositif de signalisation lumineuse selon la revendication 9, 10 ou 11, **caractérisé en ce que** le dispositif de commande (40) peut être raccordé à une portion de voie associée au dispositif de signalisation lumineuse (10 ; 50) pour influer sur la marche d'une locomotive miniature pouvant se déplacer sur la portion de voie.
